# EUROPÄISCHE PATENTSCHRIFT

(11) **EP 0 742 304 B1**
(45) Veröffentlichungstag und Bekanntmachung des Hinweises auf die Patenterteilung: **28.06.2000**
(21) Anmeldenummer: 96105500.1
(22) Anmeldetag: 05.04.1996
(51) Int. Cl.: D04B 15/50

(54) **Fadenzuliefervorrichtung**
Yarn feeding device
Fournisseur de fil

(30) Priorität: 06.05.1995 DE 19516719
(43) Veröffentlichungstag der Anmeldung: 13.11.1996
(73) Patentinhaber: MEMMINGER-IRO GmbH, 72277 Dornstetten (DE)
(72) Erfinder: Kaufmann, Richard, 72250 Freudenstadt (DE); Leopold, Gunter, 72250 Freudenstadt (DE); Wörner, Christoph, 72270 Baiersbronn (DE)
(74) Vertreter: Patentanwälte Rüger, Barthelt & Abel

(56) Entgegenhaltungen:
- EP-A- 0 351 722
- DE-A- 3 233 869
- DE-A- 4 311 425
- FR-A- 1 201 645

## Beschreibung

Gegenstand der Erfindung ist eine Vorrichtung zum Zuführen von Fäden, insbesondere Elastomerfäden.

Insbesondere bei Strick- und Wirkmaschinen können bei der Verarbeitung von elastomeren Fäden diese nicht von Spulen eines Spulengatters abgezogen werden. Wegen der Längsdehnbarkeit der Elastomerfäden ist es vielmehr erforderlich, die Spulen anzutreiben, so daß die Fäden den Strickstellen mit einer geringen und zeitlich konstanten Fadenspannung zugeführt werden. Zum Antreiben der Garnspulen sind Vorrichtungen in Gebrauch, die an den entsprechenden Wirk- oder Strickmaschinen in größerer Zahl vorhanden sind.

Die Vorrichtungen sind an den Wirk- oder Strickmaschinen als gesonderte Einheiten vorgesehen und mit entsprechenden Klemmen an einem dafür vorgesehenen Abschnitt des Maschinenrahmens befestigt. Diese Vorrichtungen werden für vorhandene Strickmaschinen bei Bedarf als Zulieferteil zugeliefert und an diesen montiert. Dies soll auf möglichst einfache und schnelle Weise geschehen.

Aus der DE 32 33 869 C2 ist eine Vorrichtung zum Zuführen von elastomeren Fäden für Strick- oder Wirkmaschinen bekannt, die ein an einem Maschinenrahmen zu befestigendes und einen Innenraum umschließendes Gehäuse aufweist. Das Gehäuse ist von zwei Antriebswalzen durchgriffen, die jeweils horizontal und im Abstand parallel zueinander angeordnet sind. Jede Antriebswalze ragt beidenends aus dem Gehäuse. In dem Gehäuse sind Wälzlager zur drehbaren Lagerung der Antriebswalzen vorgesehen. Zum Antrieb der Antriebswalzen dient eine Zahnriemenscheibe mit vertikal orientierter Achse. Diese arbeitet über einen in dem Innenraum des Gehäuses vorgesehenen Kegelradtrieb und einen Zahnriemen auf die beiden Antriebswalzen. Die außerhalb des Gehäuses angeordnete vorgenannte Zahnriemenscheibe dient dem Antrieb der gesamten Vorrichtung und steht mit einem Zahnriemen in Verbindung, der die Zahnriemenscheiben mehrerer an der Strick- oder Wirkmaschine angeordneter Vorrichtungen antreibt.

Das Gehäuse weist seitliche Planflächen mit Öffnungen auf, die von den Antriebswalzen durchgriffen sind. Bei der Montage der Vorrichtung sind die Antriebswalzen durch diese Öffnungen durchzustecken.

Aus dem Gebrauchsmuster mit der Bekanntmachungsnummer TW 187 394 ist eine Vorrichtung zum Zuführen von elastischen Garnfäden bekannt, bei der zwei im Abstand parallel zueinander angeordnete Antriebswalzen in einem massiv ausgeformten Haltekörper jeweils über Kugellagerpaare gelagert sind. Die Dicke des massiven Körpers entspricht dabei etwa der Dicke zweier unmittelbar nebeneinander liegender Kugellager. Jede Antriebswalze ist einstückig mit einer Zahnriemenscheibe ausgebildet, die seitlich neben dem massiv ausgebildeten Halter angeordnet ist. Ein Zahnriemen läuft über die Zahnriemenscheiben beider Antriebswalzen und dient damit zum Antrieb derselben.

Durch die Spannung des antreibenden einseitig laufenden Zahnriemens und die eng benachbarte Lagerung der Antriebswalzen durch die Kugellager ist die Ausrichtung der Antriebswalzen limitiert.

Aus dem Gebrauchsmuster TW 82 606 ist eine Fadenzuliefervorrichtung zum Zuführen elastomerer Garnfäden bekannt, die ein zweigeteiltes Gehäuse aufweist. Bei der Fadenzuliefervorrichtung sind zwei jeweils beidenends aus dem Gehäuse ragende Antriebswalzen vorgesehen, die im Abstand parallel zueinander drehbar in dem Gehäuse gelagert sind. Dazu ist jede Antriebswalze mit einer Lagereinrichtung, einem Lagerschild und einer in unmittelbarer Nachbarschaft angeordneten Zahnriemenscheibe versehen. Das Gehäuse ist entlang einer Ebene geteilt, auf der die Antriebswalzen senkrecht stehen. Eine der beiden Gehäuseteile weist zwei einseitig offene zylindrische Aufnahmetaschen auf, die die auf den Antriebswalzen sitzenden Lagereinrichtungen aufnehmen können. Die Aufnahmetaschen sind randseitig mit jeweils drei Gewindebohrungen zur Befestigung der Lagerschilde versehen. Ein Zahnriemen zum synchronen Antreiben der beiden Antriebswalzen läuft seitlich neben den Lagermitteln über die Riemenscheiben. Der Zahnriemen wird durch den anderen Gehäuseteil abgedeckt, der keine weiteren Lagermittel enthält.

Bei dieser Vorrichtung gelten die obigen Einschränkungen. Außerdem sind die Aufnahmetaschen zur Aufnahme der Lagereinrichtungen einstückig ausgebildet und müssen entsprechend präzise gefertigt sein.

Fadenzuliefereinrichtungen werden bei Strick- und Wirkmaschinen in großer Zahl benötigt. Es ist deshalb anzustreben, die Fadenzuliefervorrichtungen in der geforderten Qualität möglichst preisgünstig verfügbar zu haben. Darüber hinaus ist es anzustreben, daß die Fadenzuliefervorrichtungen auf möglichst einfache Weise zusammengebaut und auseinandergenommen werden können.

Aus der EP 0351722 ist eine Fadenliefervorrichtung für Textilmaschinen bekannt, die zum Abrollen von Garnspulen dient. Dazu sind zwei im Abstand parallel zueinander angeordnete Wellen vorgesehen, die in gleicher Drehzahl, mit gleichem Drehsinn angetrieben sind. Zur Lagerung der beiden Wellen dienen zwei im Abstand zueinander gehaltene Halter mit Lagerausnehmungen. In diesen sind halbschalenförmige Ausnehmungen ausgebildet, denen ebenfalls halbschalenförmige Ausnehmungen in entsprechenden Einsatzteilen zugeordnet sind. Die Wellen sind als biegsame Wellen ausgebildet. Auf den Geraden, zwischen den beiden Haltern, sich erstreckenden Abschnitten wird die Garnrolle gelagert. Die sich seitlich über die Abschnitte hinaus erstreckenden Teile der biegsamen Wellen gehen bis zu dem nächsten Halter, wo sie wiederum parallel zueinander geführt sind und der Aufnahme einer Garnrolle dienen. Auf einem Maschinenring sind somit mehrere solcher Abrollvorrichtungen angeordnet, die jeweils eine Befestigungseinrichtung zur Halterung an dem Maschinengestell bzw. dem Befestigungsring aufweisen. Hinsichtlich der Montage ist jedoch Rücksicht auf die Verbindung der einzelnen Abrollvorrichtungen untereinander durch die biegsame Welle zu nehmen.

Eine andere Abrollvorrichtung ist aus der FR-A-1201645 bekannt. Diese Abrollvorrichtung weist ebenfalls zwei sich parallel zueinander erstreckende Halter oder Halteteile auf, die jeweils zwei Lagerausnehmungen zur Aufnahme einer Welle aufweisen. Die beiden so gelagerten Wellen erstrecken sich parallel zueinander von Halter zu Halter und sind über ein Getriebemittel untereinander sowie mit einem Antriebsmotor verbunden. Die Abrollvorrichtung dient zum Abrollen von Metall-, Papier- oder Plastikrollen und ist als auf dem Boden aufzustellendes Gerät ausgebildet.

Daraus ergibt sich die der Erfindung zugrundeliegende Aufgabe, eine Vorrichtung zum Zuführen von Fäden zu schaffen, deren Lager- und Antriebswalzen in guter Ausrichtung zueinander gehalten sind und die eine einfache Herstellung und eine einfache Montage ermöglicht.

Diese Aufgabe wird durch eine Vorrichtung zum Zuführen von Fäden mit den Merkmalen des Patentanspruches 1 gelöst.

Die Vorrichtung zum Zuführen von Fäden weist zwei Lagerwalzen auf, von denen wenigstens eine angetrieben ist. Die Lagerwalzen sind in einem solchen Abstand zueinander angeordnet, daß der kleinste Abstand ihrer Umfangsflächen kleiner ist als der Außendurchmesser der Spulenhülse der Abzugsspule. Im Betrieb liegt die Spule, von der der elastomere Faden abzuziehen ist, auf den gleichsinnig laufenden Lagerwalzen.

Durch die Trennung des Gehäuses in zwei Gehäuseteile entlang einer Trennfuge, die durch die Ausnehmungen verläuft, ist das Gehäuse in Einbaulage wenigstens in ein Oberteil und ein Unterteil unterteilt. Dies bedeutet, die Trennfuge verläuft dabei durch oder am Rande von Öffnungen, bei denen die Lagerwalzen, von denen wenigstens eine angetrieben ist, aus dem Gehäuse ragen. Die Lagerwalzen können von der Trennfuge her direkt oder mit Lagermitteln versehen in die Ausnehmungen eingelegt werden, die jeweils eine von der Trennfuge her zugängliche Öffnung aufweisen. Der in Gebrauchslage untere Gehäuseteil ist dabei derart ausgebildet, daß es möglich ist, die Lagerwalzen mit Lagermitteln und mit dem Getriebemittel bei geöffnetem Gehäuse in den unteren Gehäuseteil einzulegen. Dadurch ist eine Montage, d.h. ein Zusammenbau der Vorrichtung durch Einfügen der betreffenden Teile in den unteren Gehäuseteil von der Trennfuge her möglich. Zur vollständigen Montage und zur Lagefixierung der Lager- und Antriebswalzen der Lagermittel und der Getriebemittel in dem Gehäuse ist lediglich der andere, d.h. obere, Gehäuseteil aufzusetzen. Der untere Gehäuseteil dient bei der Montage als Montagehilfe. Es sind keine Hilfsvorrichtungen zum Einpressen irgendwelcher Teile in entsprechende Aufnahmen oder dergleichen erforderlich.

Eine zweischalige Bauweise des Gehäuses bei Trennung entlang einer durch die genannten Öffnungen gehenden Trennfuge ermöglicht es außerdem, besonders einfache und toleranzunempfindliche Lagersitze für die Lagermittel zu schaffen. Entsprechende Lagersitze sind in beiden Gehäuseteilen ausgeformt. Dabei wird jeweils ein Lagersitz zu einem Teil von dem einen Gehäuseteil und zu einem anderen Teil von dem anderen Gehäuseteil begrenzt. Dadurch wird es möglich, die entsprechenden Lagermittel zwischen dem oberen und dem unteren Gehäuseteil zu klemmen, ohne daß die erforderlichen Lagersitze mit übermäßiger Genauigkeit gefertigt sein müßten. Es wird die Möglichkeit einer Fertigung mit nicht zu engen Toleranzen geschaffen, die kostengünstiger ist als eine Fertigung mit sehr geringen Toleranzen. Das ermöglicht Kostenvorteile.

Es kann die Ausnehmung oder der Lagersitz von einer wannenartigen Ausnehmung gebildet sein, die eine die Trennfuge durchsetzende Öffnung aufweist. Mit anderen Worten liegt die Mündung der Ausnehmung in einer die Trennfuge bildenden Fläche, von der aus sich die Ausnehmung in die Gehäusewand erstreckt. Die Gehäuseteile sind dadurch im wesentlichen hinterschneidungsfrei und können als einfache Spritzgußteile billig hergestellt werden.

Eine einfache Gehäuseform wird erhalten, wenn die Trennfuge wenigstens abschnittsweise in einer Ebene liegt, die sowohl parallel zu der Drehachse der ersten Antriebswalze, als auch parallel zu der Drehachse der zweiten Antriebswalze ausgerichtet ist. Dieser Abschnitt liegt bei den Lagerwalzen, was eine übersichtliche Gestaltung der Gehäuseteile, insbesondere in diesem Bereich ermöglicht. Darüber hinaus ist es möglich, die Trennfuge insgesamt eben auszubilden, was die Gehäuseformen noch vereinfacht.

Die von den Gehäuseteilen aufgenommenen Lagermittel können durch nach außen hin wirkende Dichtungsmittel gegen Verschmutzung geschützt sein. Außerdem verhindern solche Dichtungseinrichtungen, daß Abrieb, Staub oder Schmiermittel aus dem Gehäuse nach außen dringt und Verschmutzungen verursacht sowie daß Staub und Verunreinigungen von außen in das Gehäuse gelangen.

Das Gehäuse läßt sich bei der vorgenannten Gestaltung auf einfache Weise aus Kunststoff, insbesondere als Spritzgußteil herstellen. Die Genauigkeit von spritzgegossenen Gehäuseteilen ist für den vorgesehenen Verwendungszweck ausreichend, so daß diese Teile dank der Anordnung der Trennfuge im Bereich der Lagermittel ohne Nacharbeit verwendbar sind.

Die Halteeinrichtungen zum Halten der Lagermittel sind vorzugsweise in den Gehäuseteilen vorgesehene Ausnehmungen, in denen die Lagermittel bei geschlossenem Gehäuse festgeklemmt sind. Um nicht nur eine radiale Fixierung der Lagermittel, sondern darüber hinaus auch bei geringen Klemmkräften eine seitliche Fixierung zu erreichen, sind die Ausnehmungen vorzugsweise als Aufnahmetaschen ausgebildet. Diese weisen Seitenwände auf, die die Lagermittel in beiden axialen Richtungen fixieren. Die Aufnahmetaschen sind jedoch von der Trennfuge her zugänglich, so daß die Lagermittel beim Montieren der Vorrichtung einfach in die Aufnahmetaschen eingelegt werden können.

Die Ausnehmungen der Gehäuseteile sind vorzugsweise unterschiedlich ausgebildet. Während die Ausnehmungen einer Gehäusehälfte die Lagermittel spielfrei aufnehmen und damit deren Lage bestimmen, können die Ausnehmungen der anderen Gehäusehälfte derart ausgebildet sein, daß die Lagermittel ein gewisses Spiel in Richtung der Trennfuge haben. Die Tiefe der betreffenden Ausnehmung oder Aufnahmetasche ist dabei jedoch so bemessen, daß das Lagermittel in der Ausnehmung seine Anlage findet. Damit wird erreicht, daß das Lagermittel in der von einander gegenüberliegenden Ausnehmungen gebildeten Halteeinrichtung für das Lagermittel fest sitzt. Darüber hinaus ist jedoch die Verbindung der Gehäuseteile mit einer gewissen Toleranz möglich. Sie müssen jedenfalls in Bezug aufeinander nicht genau positioniert werden, so daß Paßstifte oder anderweitige vergleichbare Justagemittel entfallen können.

Die Halterung der Lagermittel ist besonders unempfindlich gegen Produktionstoleranzen und dabei sicher hinsichtlich der Befestigung der Lagermittel, wenn die Halteeinrichtungen mit Federmitteln versehen sind. Diese halten die Lagermittel spielfrei an dem Gehäuse. Die Federmittel können einstückig mit dem Gehäuseteil ausgebildete Abschnitte desselben sein.

Eine Ausführungsform, bei der sich die Montage, d.h. der Zusammenbau der Vorrichtung besonders einfach durchführen läßt, weist ein Gehäuse auf, das derartig ausgebildet ist, daß die Lagerwalzen und das Getriebemittel mittels eines einzigen Gehäuseteiles in Bezug aufeinander vollständig fixiert sind. Dies ermöglicht es, beim Zusammenbau alle Teile in einem Gehäuseteil einzulegen und somit zusammenzubauen, wobei die Vorrichtung durch das Aufsetzen des zweiten Gehäuseteiles vollständig montiert wird.

Die Vorrichtung kann so ausgebildet sein, daß die Lagerwalzen lediglich einseitig aus dem Gehäuse ragen. Es können jedoch gleichzeitig mehr Garnspulen aufgenommen und abgewickelt werden, wenn die Lagerwalzen beidseitig aus dem Gehäuse ragen.

Die Lagerwalze kann sowohl einstückig ausgebildet als auch aus mehreren Teilen zusammengesetzt sein. Bei der mehrteiligen Ausführungsform weist die Lagerwalze ein Mittelstück auf, auf das beidseitig Walzenteile aufgesteckt und mittels Klemmschrauben gesichert sind. Bei der einstückigen Ausführungsform wird auf einfache Weise ein guter Rundlauf der Lagerwalzen erreicht. Dieser ist für die Gleichmäßigkeit der Fadenzulieferung von Bedeutung.

Bei einer Ausführungsform greift das Getriebemittel zwischen zwei Lagern an, die die Lagerwalze lagern. Damit wird eine gleichmäßige Belastung der Lager erreicht, was ein präzises Arbeiten der Vorrichtung ermöglicht.

Das Getriebemittel ist vorzugsweise ein kombinierter Zahnrad-Riementrieb. Dabei ist zwischen einer Antriebswelle, die mit einem Ende aus dem Gehäuse ragt und an diesem Ende eine Riemenscheibe trägt, und einer drehbar in dem Gehäuse gelagerten Primärwelle ein Kegelradgetriebe vorgesehen. Dieses weist ein fest mit der Antriebswelle verbundenes Kegelrad auf, das mit einem von zwei verschiebbar auf der Primärwelle angeordneten und mittels Klemmschrauben fixierten Kegelrädern kämmt. Die Drehrichtung der Primärwelle ist durch die Wahl des mit dem Kegelrad der Antriebswelle kämmenden Zahnrades möglich. Als Kraftübertragungsmittel zwischen der Primärwelle und der ersten der Primärwelle zunächst liegenden Lagerwalze dient ein Riemen. Als Riemen kommt ein Rundriemen, ein Zahnriemen, ein Flachriemen oder ähnliches in Frage.

Bei der Verwendung von Riemen, insbesondere Zahnriemen, sind Spannmittel zum Aufrechterhalten der Riemenspannung überflüssig.

Vorteilhaft ist ein Zahnriemen, der schlupffrei arbeitet, so daß die erste Lagerwalze eine definierte Drehzahl aufweist. Ein zweiter Zahnriemen kann als Kraftübertragungsmittel zwischen der ersten Lagerwalze und der zweiten Lagerwalze laufen. Gegenüber einer Ausführungsform mit lediglich einem über die Primärwelle, die erste und die zweite Lagerwalze laufenden Zahnriemen hat dies den Vorteil, daß größere Umschlingungswinkel erreicht werden, so daß auch bei geringerer Riemenspannung ein Überspringen und damit nicht synchrones Laufen der Lagerwalzen nicht zu befürchten ist. Außerdem können Metall- oder Kunststoffketten zum Antrieb verwendet werden.

Die Verbindung der Gehäuseteile miteinander kann bspw. durch einfache formschlüssige Befestigungsmittel herbeigeführt werden. Dies sind Schraubverbindungen oder auch Rastverbindungen. Rastverbindungen haben den Vorteil, daß die Montage bei entsprechender Auslegung besonders einfach ist und daß die Rastmittel einstückig mit den Gehäuseteilen ausgeformt werden können. Die Rastmittel können an einem Gehäuseteil vorgesehene Rastzungen oder anderweitige Rastvorsprünge sein, die in entsprechende Ausnehmungen des jeweiligen anderen Gehäuseteiles eingreifen.

Die Gehäuseteile können darüber hinaus auch stoffschlüssig, d.h. durch Kleben oder Schweißen miteinander verbunden werden, wobei sich robuste Gehäuseausführungen ergeben.

An der Fadenzuliefervorrichtung können Sensormittel wie Schalter oder dergleichen zum Überwachen der Spulen oder des Fadenlaufes vorgesehen sein. Diese Sensormittel sind bspw. von einer an dem Gehäuse vorgesehenen Schiene getragen, die mit Haltemitteln für die abzuwickelnden Spulen versehen ist. Die Sensormittel sind über elektrische Leitungen an eine elektrische Verbindungseinrichtung angeschlossen, die bei einer zum Befestigen des Gehäuses an dem Maschinengestell vorgesehenen Befestigungseinrichtung angeordnet ist. Die elektrischen Leitungen werden durch in das Gehäuse eingelegte Metallstreifen gebildet, die bspw. durch angespritzte oder anderweitig angeformte Haltenoppen in dem Gehäuse fixiert sind. Die Metallstreifen erstrecken sich über die Trennfuge, wobei bei der Trennfuge entsprechende federnde Kontaktmittel vorgesehen sind, die eine elektrische Kontaktierung beim Aufsetzen der Gehäuseteile aufeinander herbeiführen.

Bei einer Ausgestaltung der Erfindung ist eine einstellbare Einrichtung zum axialen Fixieren der Spulen auf den Lager- und Antriebswalzen vorgesehen. Dieses ist vorzugsweise die oben genannte an einem Gehäuseteil befestigte Schiene, auf der ein wahlweise feststellbarer Reiter mit einem Anschlagmittel sitzt. Der Reiter ist mittels einer Klemmschraube fixiert, die auch während des Betriebs der Fadenzuliefervorrichtung einstellbar ist.

In der Zeichnung ist ein Ausführungsbeispiel der Erfindung dargestellt. Es zeigen:
- Fig. 1: eine Fadenzuliefervorrichtung mit zweigeteiltem Gehäuse für elastomere Garne zur Verwendung an Wirk- oder Strickmaschinen, in perspektivischer Darstellung,
- Fig. 2: die Fadenzuliefervorrichtung nach Fig. 1 mit geöffnetem Gehäuse, in leicht schematisierter und perspektivischer Darstellung,
- Fig. 3: die Fadenzuliefervorrichtung nach Fig. 1, mit einer Garnspule, in schematisierter Perspektivdarstellung,
- Fig. 4: von dem Gehäuse der Fadenzuliefervorrichtung nach Fig. 1 aufgenommene Wellen und Getriebeelemente sowie zwei dem Antrieb der in Fig. 3 dargestellten Garnspule dienende Lager- und Antriebswalzen,
- Fig. 5: das Gehäuse der Fadenzuliefervorrichtung nach Fig. 1, mit einem von dem Gehäuse aufgenommenen Wälzlager, in ausschnittsweiser und perspektivischer Darstellung,
- Fig. 6: einen Gehäuseteil der Fadenzuliefervorrichtung nach Fig. 1, mit elektrischer Verdrahtung, in Draufsicht,
- Fig. 7: die in dem Gehäuse der Fadenzuliefervorrichtung nach den Fig. 1 und 3 vorgesehene elektrische Leitungsführung, in schematischer Seitenansicht, ohne Gehäuseteil,
- Fig. 8 bis 12: unterschiedliche Ausführungsformen von Gehäusen der Fadenzuliefervorrichtung mit von den Gehäusen aufgenommenen Wälzlagern, jeweils in schnittsweiser Schnittdarstellung.

In Fig. 1 ist eine Zuliefervorrichtung 1 für elastomere Garne, jedoch ohne abzuwickelnde Garnspule, dargestellt. Die Zuliefervorrichtung 1 ist für eine Wirk- oder Strickmaschine vorgesehen, an der mehrere gleichartige Zuliefervorrichtungen 1 befestigt sind. Die Zuliefervorrichtungen 1 nehmen dann jeweils ein oder mehrere Garnspulen auf und wickeln diese mit vorgegebener Geschwindigkeit ab, so daß den Strickstellen das elastomere Garn mit konstanter Fadenspannung zugeführt wird.

Die Zuliefervorrichtung 1 weist ein in Draufsicht L-förmiges Gehäuse mit abgerundeten Kanten auf, dessen Querschnitt etwa quadratisch mit abgerundeten Ecken ist. An dem L-förmigen Gehäuse 3 ist an seinem kürzeren Schenkel ein Ansatzstück 5 mit einer Klemme 6 zur Befestigung an einem nicht weiter dargestellten Maschinenrahmen ausgebildet.

Das Gehäuse 3 ist bei einer Trennfuge 8 zweigeteilt und weist einen unteren Gehäuseteil 10 und einen oberen Gehäuseteil 11 auf, die jeweils als einstückige Kunststoffspritzteile ausgebildet sind. Die Trennfuge 8 liegt in einer Ebene, die das Gehäuse 3 etwa mittig schneidet. Bedarfsweise kann wenigstens ein Gehäuseteil 10 mit einem Dichtungsmittel, bspw. einer einstückig angeformten Lippe versehen sein.

Aus dem Gehäuse 3 ragen seitlich jeweils zwei im Abstand parallel zueinander gehaltene Lagerwalzen 13, 14; 13', 14', die der Aufnahme und dem Antrieb der abzuwikkelnden Garnspulen (Fig. 3) dienen. Eine solche Garnspule wird mit ihrer Umfangsfläche auf die in Gebrauchsstellung horizontalen und um jeweils eine Drehachse 12, 12' rotierenden Lagerwalzen 13, 14; 13', 14' derart aufgesetzt, daß sie bei einer Drehung der Lagerwalzen 13, 14; 13', 14' um ihre eigene Spulenachse rotiert. Der Abstand der Lagerwalzen 13, 14 voneinander ist dabei kleiner als der Außendurchmesser eines die Spule tragenden Spulenkörpers. Das gleiche gilt für die Lagerwalzen 13', 14'.

Parallel zu den Lagerwalzen 13, 14; 13', 14', jedoch im Abstand zu diesen, ist in Gebrauchslage unterhalb des Gehäuses 3 eine Schiene 15 angeordnet, die mittels einer Halterung 17 von dem Gehäuseteil 10 getragen wird und die, wie bspw. aus Fig. 3 hervorgeht, dazu dient, einen Spulenbegrenzer 19 zu tragen. Dieser Spulenbegrenzer 19 weist einen auf der Schiene 15 verschiebbaren und mittels einer bspw. als Rändelschraube 20 ausgebildeten Klemmschraube arretierbaren Reiter auf, von dem etwa rechtwinklig zu der Schiene 15 ein Begrenzungsstab 22 so weit nach oben ragt, daß eine auf den Lagerwalzen 13, 14 liegende Spule in ihrer Axialrichtung gehalten ist. Ein entsprechender Reiter sitzt auf dem unterhalb der Lagerwalzen 13', 14' angeordneten Abschnitt. Der Spulenbegrenzer 19 ermöglicht eine einfache Anpassung an unterschiedliche Spulenbreiten und -anzahlen.

Die Lagerwalzen 13, 14; 13', 14' führen durch einen von dem Gehäuse begrenzten und bspw. aus Fig. 2 ersichtlichen Innenraum 23, in dem Getriebemittel zum Antrieb der Lagerwalzen 13, 14 angeordnet sind. Die Getriebemittel 25 verbinden ein bspw. aus Fig. 1 ersichtliches Antriebsrad 27 mit den Lagerwalzen 13, 14; 13', 14'. Das Antriebsrad 27 ist mittels einer in Gebrauch vertikalen, d.h. rechtwinklig zu den Lagerwalzen 13, 14; 13', 14' orientierten, und in Fig. 2 gesondert dargestellten Welle drehbar gelagert und über einen an der Wirk- oder Strickmaschine vorgesehenen Antriebsriemen drehend angetrieben.

Die der Kraftübertragung von dem Antriebsrad 27 auf die Lagerwalzen 13, 14 dienenden Getriebemittel 25 sowie die Lagerung der Lagerwalzen 13, 14; 13' 14' an dem Gehäuse 3 sind aus Fig. 2 ersichtlich. In dem kürzeren Schenkel des wie das Gehäuse 3 L-förmig ausgebildeten Innenraumes 23 ist eine Primärwelle 29 drehbar gelagert, die ein Kegelrad 31 trägt. Dieses steht, wie auch aus Fig. 4 hervorgeht, mit einem Kegelrad 32 in kämmendem Eingriff, das seinerseits auf der von dem Antriebsrad 27 getriebenen Welle drehfest sitzt. An beiden Enden ist die Welle 29 mittels Kugellager 34, 35 drehbar gelagert, die in an späterer Stelle erläuterten und Halteeinrichtungen für die Kugellager 34, 35 bildenden Ausnehmungen 36a, 36b des Gehäuses 3 bzw. der Gehäuseteile 10, 11 aufgenommen sind.

In dem längeren Schenkel des Gehäuses 3 sind weitere Ausnehmungen 36c, 36d sowie 36e, 36f zur Aufnahme von Kugellagern 41, 42, 43, 44 vorgesehen. Dabei sind die Ausnehmungen 36c, 36d derart angeordnet, daß sie eine endseitig die Lagerwalzen 13, 13' tragende Welle 46 (Fig. 4) lagern. Die Welle 46 und die Lagerwalzen 13, 13' sind dabei parallel zu der Welle 29 ausgerichtet.

Die Welle 46 trägt eine Zahnriemenscheibe 48, die über einen Zahnriemen 50 von einer auf der Welle 29 sitzenden Zahnriemenscheibe 52 angetrieben ist.

Entsprechend ist von den Kugellagern 43, 44 eine Welle 54 gelagert, die endseitig die Lager- und Antriebswalzen 14, 14' trägt. Die Welle 54 ist mit einer Zahnriemenscheibe 55 versehen, die über einen Zahnriemen 57 von der auf der Welle 46 sitzenden Zahnriemenscheibe 48 angetrieben ist. Wie der Einfachheit wegen nicht in Fig. 2 sondern lediglich in Fig. 4 dargestellt ist, kann auf der Welle 29 ein weiteres Kegelrad 58 vorgesehen werden, das eine Drehrichtungsumkehr der Welle 29 ermöglicht. Dazu sind die Kegelräder 31, 58 verschiebbar auf der Welle 29 angeordnet und können wahlweise mit dem Kegelrad 32 in Eingriff gebracht werden.

Die in den Gehäuseteilen 10, 11 zur Aufnahme der Kugellager 34, 35, 41, 42, 43, 44 vorgesehenen Ausnehmungen 36a bis 36f sind bis auf den einzigen Unterschied einheitlich ausgebildet, daß das Gehäuse 3 bei den Ausnehmungen 36c bis 36f nach außen hin geöffnet, ansonsten jedoch geschlossen ist. Stellvertretend für alle Ausnehmungen ist in Fig. 5 eine mit 36 bezeichnete Ausnehmung dargestellt, die in der jeweiligen Wandung der Gehäuseteile 10, 11 ausgebildet ist. In dem unteren Gehäuseteil 10 ist ausgehend von der Trennfuge 8 eine halbzylindrische Aufnahmetasche 61 angeordnet, deren Radius dem Außenradius eines von der Aufnahmetasche 61 aufzunehmenden Kugellagers entspricht, für das das Kugellager 41 beispielhaft dargestellt ist. Die quer zur Wand gemessene Breite der Ausnehmung entspricht der Breite des Kugellagers 41, gemessen in dessen Axialrichtung. Seitlich, d.h. bezogen auf das Kugellager 41 in Axialrichtung, wird die Aufnahmetasche 61 durch plan ausgebildete, im Abstand parallel zueinander angeordnete Wangen 63, 64 begrenzt, die das Kugellager 41 bis zu seiner Innenringöffnung 66 abdecken.

Eine entsprechende Aufnahmetasche 68 ist in dem oberen Gehäuseteil 11 ausgebildet und derart angeordnet, daß sie bei geschlossenem Gehäuse 3 absatzlos an die Aufnahmetasche 61 anschließt.

Das Gehäuse 3 enthält, wie aus den Fig. 6 und 7 hervorgeht, elektrische Leitungen 69, 70, um eine Verbindung zwischen an der Zuliefervorrichtung 1 vorgesehenen Sensoren oder Schaltern und entsprechenden, im Bereich der Klemme 6 angeordneten, elektrischen Anschlußmitteln 72 herzustellen. Die Leitung 70 liegt dazu an Masse und ist mit der Schiene 15 verbunden. Die Leitung 69 führt von der Klemme 6 zu einem Anschluß für einen nicht weiter dargestellten Abstellschalter. Sowohl die Leitung 69 als auch die Leitung 70 sind durch Metallstreifen gebildet, die in das Gehäuse 3 eingelegt und durch einstückig an den Gehäuseteilen 10, 11 ausgebildete Vorsprünge 74 gehalten sind.

Die Leitungen 69, 70 sind über die Trennfuge 8 geführt, wobei die die Leitungen 69, 70 bildenden Metallstreifen bei der Trennfuge 8 unterbrochen sind und jeweils in Federzungen 76, 77 auslaufen. Die Federzungen 76, 77 sind elastisch aufeinander zu federnd vorgespannt und stellen so die elektrische Kontaktgabe sicher. Zum Kontaktieren sind keine Lötarbeiten erforderlich. Der Anschluß der Leitungen 69, 70 an entsprechende Leitungen der Wirk- oder Strickmaschine erfolgt im Bereich der Klemme 6 durch Steck- oder Klemmverbindungen ohne gesonderte Maßnahme, wenn die Zuliefervorrichtung 1 an der Wirk- oder Strickmaschine befestigt wird.

Die insoweit beschriebene Vorrichtung arbeitet wie folgt:

Die Zuliefervorrichtung 1 wird mittels der Klemme 6 an einem Maschinenrahmen einer Strick- oder Wirkmaschine installiert. Ein mehrere gleichartige Zuliefervorrichtungen 1 antreibender Zahnriemen wird über das Antriebsrad 27 gelegt. Auf die Lagerwalzen 13, 14, 13' 14' werden in der in Fig. 3 angedeuteten Weise Garnspulen mit abzuwickelndem Garn aufgesetzt. Bei Antrieb des Antriebsrades 27 durch den genannten, jedoch nicht weiter dargestellten, Zahnriemen überträgt das Getriebemittel 25 die Drehbewegung auf die Lagerwalzen 13, 14, 13' 14', so daß ein Faden 80 mit vorgegebener Geschwindigkeit und Richtung abgewickelt wird.

Die Montage der Zuliefervorrichtung 1 aus ihren Einzelteilen ist wie folgt:

In das untere Gehäuseteil 10 werden, wie es in Fig. 2 dargestellt ist, die Getriebemittel 25 und Kugellager 34, 35, 41, 42, 43, 44 eingelegt, wonach das Gehäuseteil 11 aufgesetzt und an dem Gehäuseteil 10 gesichert wird. Dazu können Schrauben oder nicht weiter dargestellte Rastmittel dienen.

Im einzelnen wird die Welle 29 mit dem Kegelrad 31 und der Zahnriemenscheibe 52 versehen, der Zahnriemen 50 auf die Zahnriemenscheibe 52 aufgelegt und die Welle 29 mit ihren Kugellagern 34, 35 versehen, sowie in die Ausnehmungen 36a, 36b eingelegt. Als nächstes wird die Welle 46 mit der Zahnriemenscheibe 48 und den Lagerwalzen 13, 13' versehen. Nach Aufschieben der Kugellager 41, 42 und Auflegen der Zahnriemen 50, 57 werden die Kugellager 41, 42 in die Ausnehmungen 36c, 36d eingelegt. Entsprechend werden die Lagerwalzen 14, 14' montiert.

Der gesamte Vorgang kann ohne Hilfsmittel und ohne Sonderwerkzeuge erfolgen. Er ist einfach und kann von ungeschultem Personal vorgenommen werden. Mit dem Aufsetzen des oberen Gehäuseteiles 11 ist die Zuliefervorrichtung 1 fertig montiert.

Die Gehäuseteile 10, 11 sind Spritzgußteile, die alle erforderlichen Befestigungseinrichtungen zur Aufnahme mit ihnen zu verbindender Teile als einstückig ausgeformte Vorsprünge oder darin vorgesehene Ausnehmungen aufweisen. Insbesondere die Ausnehmungen 36 sind derart ausgebildet, daß sie die Kugellager ohne Nacharbeit aufnehmen können und daß die Kugellager bei Zusammenfügen der Gehäuseteile 10, 11 ortsfest gehalten sind. Dazu können neben den beschriebenen Aufnahmetaschen 61, 68 alternative Lagersitze 84a bis 84d vorgesehen werden, die in den Fig. 8 bis 12 dargestellt sind.

Bei der in Fig. 8 dargestellten Ausführungsform sind alle anstelle der Ausnehmungen 36a bis 36f des Gehäuses 3 vorgesehenen Lagersitze 84a gleich ausgebildet. In dem Gehäuseteil 10 ist eine Tasche 85 vorgesehen, deren Tiefe dem Durchmesser des hier vertretungsweise für alle Kugellager eingezeichneten Kugellagers 41 übereinstimmt. Bodenseitig ist die Tasche 85 halbrund ausgebildet, so daß das Kugellager 41 spielfrei in der Tasche 85 liegt. Axial ist die Tasche 85 von nicht weiter dargestellten Wangen begrenzt, die das Kugellager 41 in Axialrichtung ohne nennenswertes Spiel halten. Das Gehäuseteil 11 ist bei der Trennfuge 8 eben ausgebildet und weist keinerlei Ausnehmungen auf. Es hält das Kugellager 41 in der Tasche 85. Jedoch ist wie bei allen Ausführungsbeispielen der Lagersitz 84a(,b bis e) zwischen den Gehäuseteilen 10, 11 ausgebildet.

Der Vorteil der obigen Ausführungsform liegt in der leichten Montierbarkeit. Die Kugellager sind nach dem Einlegen in die jeweilige Tasche 85 seitlich fixiert, so daß die Montage auch dann einfach vonstatten geht, wenn die Zahnriemen 50, 57 (Fig. 2) gespannt sein sollten. Der Lagersitz 84a ist außerdem ausgesprochen unempfindlich gegen ungenaue Montage der Gehäuseteile 10, 11 in Bezug aufeinander. Die Zuordnung der Gehäuseteile 10, 11 zueinander spielt für den Lagersitz 84a keine Rolle.

Die Trennfuge 8 begrenzt den Lagersitz 84a einseitig und bildet zugleich dessen Abschluß.

In Fig. 9 ist eine weitere Ausführungsform eines Lagersitzes 84b dargestellt. Bei dieser Ausführungsform sind sowohl in dem oberen Gehäuseteil 11 als auch in dem unteren Gehäuseteil 10 Ausnehmungen oder Taschen 86, 87 vorgesehen. Die Tasche 86 des unteren Gehäuseteiles 10 ist halbzylinderförmig, wobei der Radius den Radius des Außenringes des hier wieder vertretungsweise dargestellten Kugellagers 41 geringfügig übersteigt. Die in dem oberen Gehäuseteil 11 vorgesehene Tasche 87 weist einen planen Boden 88 auf, der an dem Außenring des Kugellagers 41 anliegt. Der Abstand von dem Boden 88 zu der tiefsten Stelle der Tasche 86 entspricht dem Außendurchmesser des Kugellagers 41.

Die Ausnehmungen oder Taschen 86, 87, die wie bei allen Lagersitzen wiederum seitliche Wangen aufweisen, grenzen bei der Trennfuge 8 aneinander, die mittig durch das Kugellager 41 geht.

Bei diesem Lagersitz 84b ist eine Verschiebung der Gehäuseteile 10, 11 gegeneinander möglich, ohne den Sitz des Lagers 41 zu beeinträchtigen. Auf diese Weise können auch Produktionstoleranzen ausgeglichen werden.

In Fig. 10 ist ein weiterer Lagersitz 84c dargestellt, der eine federnde Aufnahme des Kugellagers 41 ermöglicht und somit eine noch größere Toleranzunempfindlichkeit sicherstellt. In dem Gehäuseteil 10 ist eine Aufnahmetasche 91 ausgebildet, die sich von den vorstehend beschriebenen Ausnehmungen und Taschen des Gehäuseteiles 10 dadurch unterscheidet, daß sie das Kugellager 41 nach Art eines Prismas aufnimmt. Dazu weist die Aufnahmetasche 91 zwei im wesentlichen im rechten Winkel zueinander stehende, plan ausgebildete Anlageflächen 93, 94 auf, an denen der Kugellageraußenring an zwei Stellen linienhaft anliegt.

Eine in dem oberen Gehäuseteil 11 vorgesehene Aufnahmetasche 95 weist einen plan, jedoch federnd ausgebildeten Boden 96 auf, an dem der Außenring des Kugellagers 41 anliegt. Der Boden 96 wird durch das Kugellager 41 elastisch deformiert. Das Kugellager 41 ist in dem Lagersitz 84c an drei Stellen aufgenommen. Der federnd nachgiebig ausgebildete Boden 96 stellt einen sicheren Sitz des Kugellagers 41 auch bei größeren Toleranzen sicher.

Die federnde Nachgiebigkeit des Bodens 96 kann durch eine entsprechende linsenförmige Aussparung 97 erhalten werden, die mit geringem Abstand zu dem Boden 96 in dem Gehäuseteil 11 angeordnet ist. Bedarfsweise kann in der Aussparung 97 ein Federelement 98 angeordnet werden.

Eine abgewandelte Ausführungsform eines Lagersitzes 84d zeigt Fig. 11. In dem Gehäuseteil 10 ist eine Aufnahmetasche 101 ausgebildet, die das Kugellager 41 nach Art eines Prismas aufnimmt. Dazu weist die Aufnahmetasche 101 zwei im wesentlichen im rechten Winkel zueinander stehende, gewölbt ausgebildete Anlageflächen 103, 104 auf, an denen der Kugellageraußenring an zwei Stellen anliegt. Durch die Wölbung der Anlageflächen 103, 104 liegt das Kugellager 41 an den Anlageflächen 93, 94 mit etwas größeren Bereichen an.

Eine in dem oberen Gehäuseteil 11 vorgesehene Aufnahmetasche 105 weist einen gewölbten Boden 106 auf, an dem der Außenring des Kugellagers 41 anliegt. Das Kugellager 41 ist in dem Lagersitz 84d an drei Stellen aufgenommen. Der Wölbungsradius des Bodens 106 übersteigt den Durchmesser des Außenringes des Kugellagers 41 deutlich. Es wird dadurch eine Toleranzunempfindlichkeit erreicht.

Schließlich ist in Fig. 12 ein Lagersitz 84e dargestellt, der dem Lagersitz 84b nach Fig. 9 nahekommt. Eine in dem Gehäuseteil 10 vorgesehene Ausnehmung 107 weist jedoch einen größeren Durchmesser auf als die Ausnehmung 86 bei dem Ausführungsbeispiel nach Fig. 9. In dem Gehäuseteil 11 ist eine Ausnehmung 108 vorgesehen, die eine größere Tiefe als die Ausnehmung 87 aufweist. Das Kugellager 41 ist mittels eines O-Ringes 111 in den Ausnehmungen 107, 108 gehalten. Der O-Ring 111 bildet ein Federelement, das das Kugellager 41 Herstellungstoleranzen weitgehend ausgleichend in dem Lagersitz 84e hält. Der O-Ring greift in eine bedarfsweise vorgesehene, nicht weiter dargestellte bodenseitige Rille in der Ausnehmung 107.

Ein O-Ring kann auch bei allen anderen vorstehend beschriebenen Ausführungsformen der Zuliefervorrichtung 1 als Feder- oder Ausgleichselement vorgesehen werden. Die Durchmesser und Tiefen der entsprechenden Lagersitze 84a bis 84e sind dann passend festzulegen.

Abweichend von dem vorstehend beschriebenen Ausführungsbeispiel, können sowohl die Lagerwalzen 13, 13' als auch die Lagerwalzen 14, 14' jeweils einstückig ausgebildet sein. Dabei ist es auch möglich, die Lagerwalzen 13, 13'; 14, 14' einstückig mit den Zahnriemenscheiben 48, 55 auszubilden. Es werden dann ein guter Rundlauf, eine einfache Montage und geringe Herstellungskosten erreicht.

Es sind darüberhinaus Ausführungsformen möglich, bei denen ein Gehäuseteil gemäß der Fig. 9 bis 12 mit einem beliebigen anderen Gehäuseteil der Fig. 4 bis 12 kombiniert ist.

Eine Zuliefervorrichtung zum Zuliefern von elastomeren Garnen bei Wirk- oder Strickmaschinen weist ein zweigeteiltes Gehäuse auf, an dem Lagerwalzen im Abstand parallel zueinander drehbar gelagert sind. Das Gehäuse umschließt einen Innenraum, der Getriebemittel zum Antreiben wenigstens einer der Lagerwalzen beherbergt. Die Getriebemittel übertragen Kraft von einem Antriebsrad, das an einer aus dem Gehäuse ragenden Welle befestigt ist, auf wenigstens eine Lagerwalze. Die Lagerwalzen sind über Kugellager gelagert, die von entsprechenden, in dem Gehäuse vorgesehenen Lagersitzen gehalten sind. Die Lagersitze sind in den jeweils einstückig ausgebildeten Gehäuseteilen ausgeformt, die vorzugsweise im Spritzgußverfahren hergestellt werden. Die Trennfuge, bei der die Gehäuseteile aneinander grenzen, verläuft durch alle Lagersitze, so daß die Kugellager zwischen den Gehäuseteilen gehalten sind. Durch eine Befestigung der Gehäuseteile aneinander werden zugleich die Kugellager fixiert.

## Patentansprüche

1. Vorrichtung zum Zuführen oder Zuliefern von Fäden, insbesondere Elastomerfäden,
mit wenigstens einer ersten Lagerwalze (13, 13'), die ortsfest gehalten und an dem Lagermittel (3) um eine erste Drehachse (12) drehbar gelagert ist, und
mit wenigstens einer ersten Lagerwalze (14, 14'), die in einem Abstand parallel zu der ersten Lagerwalze (13, 13') gehalten und an dem Lagermittel (3) um eine zweite Drehachse (12') drehbar gelagert ist,
mit einer Antriebseinrichtung zum drehenden Antreiben wenigstens einer der Lagerwalzen (13, 13', 14, 14'), und
mit einer Befestigungseinrichtung (6) zur Halterung des Lagermittels (3) an einem Maschinengestell,
dadurch gekennzeichnet,
dass das Lagermittel als Gehäuse (3) ausgebildet ist, das mit einer Wandung einen Innenraum umschließt und das längs einer Trennfuge (8) in Gehäuseteile (10, 11) unterteilt ist, und
dass in der Wandung wenigstens eines Gehäuseteiles (10, 11) Ausnehmungen (36) vorgesehen sind, durch die sich die Lagerwalzen (13, 13', 14, 14') erstrecken und in die die Lagerwalzen (13, 13',14, 14') von der Trennfuge (8) her quer zu der jeweiligen Drehachse (12, 12') einführbar sind,
dass ein Befestigungsmittel zur Verbindung der Gehäuseteile (10, 11) miteinander vorgesehen sind.

2. Vorrichtung nach Anspruch 1, dadurch gekennzeichnet, daß von den Ausnehmungen (36) Lagersitze (84) gebildet sind, in denen Lagermittel (41, 42, 43, 44) angeordnet sind, mittels derer die Lagerwalze (13, 13'; 14, 14') reibungsarm drehbar gelagert ist.

3. Vorrichtung nach Anspruch 1 oder 2, dadurch gekennzeichnet, daß die Ausnehmung (36) oder der Lagersitz (84) von einer wannenartigen Ausnehmung gebildet ist, die eine die Trennfuge (8) durchsetzende Öffnung aufweist.

4. Vorrichtung nach Anspruch 3, dadurch gekennzeichnet, daß die Öffnung mit ihrer in der Trennfuge (8) liegenden Berandung Flächenbereiche definiert, die in einem von 90° verschiedenen Winkel zu der Drehachse (12, 12') ausgerichtet sind.

5. Vorrichtung nach Anspruch 1, dadurch gekennzeichnet, daß die Antriebseinrichtung wenigstens ein Getriebemittel (25) enthält, über das die Lagerwalze (13, 13', 14, 14') mit einem Antriebsrad (27) verbunden ist,

6. Vorrichtung nach Anspruch 1, dadurch gekennzeichnet, daß die Trennfuge (8) wenigstens abschnittsweise in einer Ebene liegt, die parallel zu wenigstens einer der Drehachsen (12, 12') der Lagerwalzen (13, 13'; 14, 14') ausgerichtet ist.

7. Vorrichtung nach Anspruch 1, dadurch gekennzeichnet, daß die Trennfuge (8) in einem Abschnitt, der die Lagerwalzen (13, 13'; 14, 14') enthält, in einer sowohl zu der Drehachse (12) der ersten Lagerwalze (13, 13') als auch zu der Drehachse (12') der zweiten Lagerwalze (14, 14') parallelen Ebene angeordnet ist.

8. Vorrichtung nach Anspruch 1, dadurch gekennzeichnet, daß die zwischen den Gehäuseteilen (10, 11) vorgesehene Trennfuge (8) insgesamt in der sowohl zu der Drehachse (12) der ersten Lagerwalze (13, 13') als auch zu der Drehachse (12') einer zweiten Lagerwalze (14, 14') parallelen Ebene angeordnet ist.

9. Vorrichtung nach Anspruch 1, dadurch gekennzeichnet, daß das Gehäuse (3) aus Kunststoff besteht.

10. Vorrichtung nach Anspruch 1, dadurch gekennzeichnet, daß die Gehäuseteile (10, 11) Spritzgußteile sind.

11. Vorrichtung nach Anspruch 2, dadurch gekennzeichnet, daß die Lagersitze (84) derart ausgebildet sind, daß die Lagermittel (41) von den Lagersitzen (84) bei geschlossenem Gehäuse im wesentlichen spielfrei aufgenommen sind.

12. Vorrichtung nach Anspruch 2, dadurch gekennzeichnet, daß die Lagersitze (84) an einem der Gehäuseteile (10, 11) derart ausgebildet sind, daß sie die räumliche Lage des Lagermittels (41, 42, 43, 44) festlegen, während die Halteeinrichtungen (36) an dem anderen der Gehäuseteile (10, 11) derart ausgebildet sind, daß die räumliche Zuordnung zu dem Lagermittel (41) in Grenzen veränderbar ist.

13. Vorrichtung nach Anspruch 1 oder 2, dadurch gekennzeichnet, daß die Ausnehmungen (36) oder Lagersitze (84) mit Federmitteln (96, 97) versehen sind, die auf die Lagerwalzen (13, 13'; 14, 14') oder die Lagermittel (41) derart wirken, daß die Lagerwalzen (13, 13'; 14, 14') oder die Lagermittel (41) spielfrei an dem Gehäuse (3) gehalten sind.

14. Vorrichtung nach Anspruch 1, dadurch gekennzeichnet, daß die Gehäuseteile (10, 11) und die Ausnehmungen (36) derart ausgebildet sind, daß die Lagerwalzen (13, 13'; 14, 14') mittels eines Gehäuseteiles (10) in Bezug aufeinander vollständig fixiert sind.

15. Vorrichtung nach Anspruch 1, dadurch gekennzeichnet, daß die Lagerwalze (13, 13'; 14, 14') das Gehäuse (3) durchgreift und mit ihren beiden Enden (13, 13'; 14, 14') aus dem Gehäuse (3) ragt.

16. Vorrichtung nach Anspruch 1, dadurch gekennzeichnet, daß die Lagerwalze (13) aus mehreren Wellenabschnitten (13, 46, 13') zusammengesetzt ist.

17. Vorrichtung nach Anspruch 1, dadurch gekennzeichnet, daß die Lagerwalze (13, 13'; 14, 14') einstückig ausgebildet ist.

18. Vorrichtung nach Anspruch 5, dadurch gekennzeichnet, daß jede Lagerwalze (13, 13'; 14, 14') als Lagermittel zwei Lager (41, 42; 43, 44) aufweist, zwischen denen das Getriebemittel (25) auf die Lagerwalze (13, 13'; 14, 14') wirkt.

19. Vorrichtung nach Anspruch 5, dadurch gekennzeichnet, daß das Getriebemittel (25) schlupffrei ausgebildet ist.

20. Vorrichtung nach Anspruch 5, dadurch gekennzeichnet, daß das Getriebemittel (25) wenigstens ein reibschlüssig kraftübertragendes Mittel enthält.

21. Vorrichtung nach Anspruch 5, dadurch gekennzeichnet, daß das Getriebemittel (25) ein zwischen einer Antriebswelle und einer Primärwelle (29) wirkendes Kegelradgetriebe (31, 32, 58) aufweist, das eine Drehrichtungsumkehr ermöglicht.

22. Vorrichtung nach Anspruch 21, dadurch gekennzeichnet, daß die Kraftübertragung von der Primärwelle (29) auf die erste Lagerwalze (13, 13') über einen Riemen (50) oder eine Kette erfolgt.

23. Vorrichtung nach Anspruch 21, dadurch gekennzeichnet, daß die Kraftübertragung von der ersten Lagerwalze (13, 13') auf die zweite Lagerwalze (14, 14') über einen Riemen (57) oder eine Kette erfolgt.

24. Vorrichtung nach Anspruch 1, dadurch gekennzeichnet, daß die Befestigungsmittel zur Verbindung der Gehäuseteile (10, 11) miteinander formschlüssige Befestigungsmittel sind.

25. Vorrichtung nach Anspruch 1, dadurch gekennzeichnet, daß die Befestigungsmittel zur Verbindung der Gehäuseteile (10, 11) miteinander Rastmittel sind.

26. Vorrichtung nach Anspruch 1, dadurch gekennzeichnet, daß die Gehäuseteile (10, 11) stoffschlüssig miteinander verbunden sind.

27. Vorrichtung nach Anspruch 1, dadurch gekennzeichnet, daß mit einem Haltemittel (15) versehen sind, an denen Sensormittel zum Überwachen des ablaufenden Fadens befestigbar sind.

28. Vorrichtung nach Anspruch 27, dadurch gekennzeichnet, daß die Sensormittel über elektrische Leitungen (69, 70) an eine Verbindungseinrichtung angeschlossen sind, die bei der Befestigungseinrichtung (6) vorgesehen und zum Verbinden mit einem Anschlußmittel eingerichtet ist, das an einem die Vorrichtung (1) tragenden Maschinenrahmen angeordnet ist.

29. Vorrichtung nach Anspruch 28, dadurch gekennzeichnet, daß die Leitungen (69, 70) in das Gehäuseteil (10) eingelegte Metallstreifen sind, die an der Trennfuge (8) Kontaktzungen (76, 77) zur Kontaktierung von Metallstreifen aufweisen, die an dem jeweils anderen Gehäuseteil (11) vorgesehen sind.

30. Vorrichtung nach Anspruch 28, dadurch gekennzeichnet, daß die Leitungen (69, 70) und die Gehäuseteile (10, 11) derart ausgebildet sind, daß die elektrische Kontaktierung der Sensormittel ohne Lötung herstellbar ist.

31. Vorrichtung nach Anspruch 1, dadurch gekennzeichnet, daß den Lagerwalzen (13, 13'; 14, 14') ein Haltemittel (19) zugeordnet ist, das die Bewegungsmöglichkeit der Spule in Axialrichtung der Lagerwalzen (13, 13'; 14, 14') begrenzt und das von der Stirnseite der Lagerwalzen (13, 13'; 14, 14') her einstellbar ist.

## Claims

1. Device for feeding or delivering yarns, particularly elastomer yarns,
with at least one first bearing roller (13, 13') which is held stationary and is mounted on the bearing means (3) so as to be rotatable about a first axis of rotation (12), and
with at least one first bearing roller (14, 14') which is held spaced from and parallel to the first bearing roller (13, 13') and is mounted on the bearing means (3) so as to be rotatable about a second axis of rotation (12'),
with a drive arrangement for driving at least one of the bearing rollers (13, 13', 14, 14') in rotation, and
with a fixing arrangement (6) for retaining the bearing means (3) on a machine frame,
characterised in that the bearing means is constructed as a housing (3) which surrounds an inner chamber with a wall and which is divided along a parting line (8) into housing parts (10, 11), and
that in the wall of at least one housing part (10, 11) cut-outs (36) are provided through which the bearing rollers (13, 13', 14, 14') extend and into which the bearing rollers (13, 13', 14, 14') can be inserted from the parting line (8) transversely with respect to the respective axis of rotation (12, 12'),
that a fixing means is provided for connecting the housing parts (10, 11) to one another.

2. Device as claimed in Claim 1, characterised in that bearing seats (84) are formed by the cut-outs (36), and in these bearing seats bearing means (41, 42, 43, 44) are disposed by means of which the bearing roller (13, 13'; 14, 14') is mounted so as to be rotatable with little friction.

3. Device as claimed in Claim 1 or 2, characterised in that the cut-out (36) or the bearing seat (84) is formed by a trough-like cut-out which has an opening passing through the parting line (8).

4. Device as claimed in Claim 3, characterised in that the opening with its boundary lying in the parting line (8) defines surface regions which are aligned at an angle different from 90° with respect to the axis of rotation (12, 12').

5. Device as claimed in Claim 1, characterised in that the drive arrangement contains at least one gear means (25) by which the bearing roller (13, 13', 14, 14') is connected to a driving wheel (27).

6. Device as claimed in Claim 1, characterised in that the parting line (8) lies at least in part in a plane which is aligned parallel to at least one of the axes of rotation (12, 12') of the bearing rollers (13, 13'; 14, 14').

7. Device as claimed in Claim 1, characterised in that in a portion which contains the bearing rollers (13, 13'; 14, 14') the parting line (8) is disposed in a plane which is parallel not only to the axis of rotation (12) of the first bearing roller (13, 13') but also to the axis of rotation (12') of the second bearing roller (14, 14').

8. Device as claimed in Claim 1, characterised in that the parting line (8) provided between the housing parts (10, 11) is disposed overall in the plane which is parallel not only to the axis of rotation (12) of the first bearing roller (13, 13') but also to the axis of rotation (12') of a second bearing roller (14, 14').

9. Device as claimed in Claim 1, characterised in that the housing (3) is made from plastics material.

10. Device as claimed in Claim 1, characterised in that the housing parts (10, 11) are injection-moulded parts.

11. Device as claimed in Claim 2, characterised in that the bearing seats (84) are constructed in such a way that the bearing means (41) are received substantially without clearance by the bearing seats (84) with the housing closed.

12. Device as claimed in Claim 2, characterised in that the bearing seats (84) on one of the housing parts (10, 11) are constructed in such a way that they fix the spatial position of the bearing means (41, 42, 43, 44), whilst the retaining devices (36) on the other of the housing parts (10, 11) are constructed in such a way that the spatial co-ordination with the bearing means (41) is variable within limits.

13. Device as claimed in Claim 1 or 2, characterised in that the cut-outs (36) or bearing seats (84) are provided with spring means (96, 97) which act on the bearing rollers (13, 13'; 14, 14') or the bearing means (41) in such a way that the bearing rollers (13, 13'; 14, 14') or the bearing means (41) are retained without clearance on the housing (3).

14. Device as claimed in Claim 1, characterised in that the housing parts (10, 11) and the cut-outs (36) are constructed in such a way that the bearing rollers (13, 13'; 14, 14') are fixed completely with respect to one another by means of a housing part (10).

15. Device as claimed in Claim 1, characterised in that the bearing roller (13, 13'; 14, 14') passes through the housing (3) and projects with its two ends (13, 13'; 14, 14') out of the housing (3).

16. Device as claimed in Claim 1, characterised in that the bearing roller (13) is composed of a plurality of shaft portions (13, 46, 13').

17. Device as claimed in Claim 1, characterised in that the bearing roller (13, 13'; 14, 14') is constructed in one piece.

18. Device as claimed in Claim 5, characterised in that each bearing roller (13, 13'; 14, 14') has as bearing means two bearings (41, 42; 43, 44) between which the gear means (25) acts on the bearing roller (13, 13'; 14, 14').

19. Device as claimed in Claim 5, characterised in that the gear means (25) is constructed without slippage.

20. Device as claimed in Claim 5, characterised in that the gear means (25) contains at least one means which transmits power by means of friction.

21. Device as claimed in Claim 5, characterised in that the gear means (25) has a bevel gear (31, 32, 58) which acts between a drive shaft and a primary shaft (29) and makes it possible to reverse the direction of rotation.

22. Device as claimed in Claim 21, characterised in that the transmission of power from the primary shaft (29) to the first bearing roller (13, 13') takes place by way of a belt (50) or a chain.

23. Device as claimed in Claim 21, characterised in that the transmission of power from the first bearing roller (13, 13') to the second bearing roller (14, 14') takes place by way of a belt (57) or a chain.

24. Device as claimed in Claim 1, characterised in that the fixing means for connecting the housing parts (10, 11) to one another are positive fixing means.

25. Device as claimed in Claim 1, characterised in that the fixing means for connecting the housing parts (10, 11) to one another are latching means.

26. Device as claimed in Claim 1, characterised in that the housing parts (10, 11) are connected to one another by material engagement.

27. Device as claimed in Claim 1, characterised in that retaining means (15) are provided on which sensor means can be fixed for monitoring of the yarn running off.

28. Device as claimed in Claim 27, characterised in that the sensor means are connected by way of electrical lines (69, 70) to a connecting arrangement which is provided at the fixing arrangement (6) and is set up for connection to a connecting means disposed on a machine frame bearing the device (1).

29. Device as claimed in Claim 28, characterised in that the lines (69, 70) are metal strips which are laid in the housing part (10) and have on the parting line (8) contact tabs (76, 77) for contacting of metal strips which are provided on the respective other housing part (11).

30. Device as claimed in Claim 28, characterised in that the lines (69, 70) and the housing parts (10, 11) are constructed in such a way that the electrical contacting of the sensor means can be produced without soldering.

31. Device as claimed in Claim 1, characterised in that associated with the bearing rollers (13, 13'; 14, 14') is a retaining means (19) which limits the possibility of movement of the bobbin in the axial direction of the bearing rollers (13, 13'; 14, 14') and can be adjusted from the end face of the bearing rollers (13, 13'; 14, 14').

## Revendications

1. Dispositif pour l'amenée ou l'alimentation de fils, en particulier de fils d'élastomère,
avec au moins un premier rouleau-support (13, 13') stationnaire qui est monté tournant autour d'un premier axe de rotation (12) sur le moyen de support (3),
avec au moins un second rouleau-support (14, 14') qui est monté à distance du premier rouleau-support (13, 13'), parallèlement à celui-ci, et qui est monté tournant autour d'un second axe de rotation (12') sur le moyen de support (3),
avec un dispositif d'entraînement pour entraîner en rotation au moins un des rouleaux-supports (13, 13'; 14, 14') et
avec un dispositif de fixation (6) pour fixer le moyen de support (3) sur un bâti de machine,
caractérisé
par le fait que le moyen de support est agencé sous la forme d'un boîtier (3) qui, avec un ensemble de parois, définit une chambre intérieure et est séparé en parties de boîtier (10, 11) le long d'un joint de séparation (8),
par le fait qu'il est prévu, dans la paroi d'au moins une des parties des parties de boîtier (10, 11), des évidements (36) à travers lesquels s'étendent les rouleaux-supports (13, 13'; 14, 14') et dans lesquels lesdits rouleaux-supports (13, 13'; 14, 14') peuvent être introduits transversalement à l'axe de rotation (12, 12') concerné, depuis le joint de séparation (8), et
par le fait qu'il est prévu un moyen d'assemblage pour relier entre elles les parties de boîtier (10, 11).

2. Dispositif selon la revendication 1, caractérisé par le fait que les évidements (36) forment des logements de palier (84), dans lesquels sont disposés des paliers (41, 42, 43, 44), grâce auxquels les rouleaux-supports (13, 13'; 14, 14') sont montés tournants, avec peu de frottements.

3. Dispositif selon la revendication 1 ou 2, caractérisé par le fait que l'évidement (36) ou le logement de palier (84) est formé d'un évidement en forme de cuvette avec une ouverture traversant le joint de séparation (8).

4. Dispositif selon la revendication 3, caractérisé par le fait que l'ouverture, avec son bord situé dans le joint de séparation (8), définit des parties de surface qui sont orientées sous un angle différent de 90° par rapport à l'axe de rotation (12, 12').

5. Dispositif selon la revendication 1, caractérisé par le fait que le dispositif d'entraînement comprend au moins un moyen de transmission (25) par lequel les rouleaux-supports (13, 13'; 14, 14') sont reliés à une roue d'entraînement (27).

6. Dispositif selon la revendication 1, caractérisé par le fait que le joint de séparation (8) est au moins partiellement situé dans un plan qui s'étend parallèlement à au moins un des axes de rotation (12, 12') des rouleaux-supports (13, 13'; 14, 14').

7. Dispositif selon la revendication 1, caractérisé par le fait que le joint de séparation (8), dans une partie qui contient les rouleaux-supports (13, 13'; 14, 14', est disposé dans un plan qui est parallèle à la fois à l'axe de rotation (12) du premier rouleau-support (13, 13') et à l'axe de rotation (14, 14') du second rouleau-support (12').

8. Dispositif selon la revendication 1, caractérisé par le fait que le joint de séparation (8) prévu entre les parties de boîtier (10, 11), globalement, est disposé dans le plan qui est parallèle à la fois à l'axe de rotation (12) du premier rouleau-support (13, 13') et à l'axe de rotation (12') d'un second rouleau-support (14, 14').

9. Dispositif selon la revendication 1, caractérisé par le fait que le boîtier (3) est en matière plastique.

10. Dispositif selon la revendication 1, caractérisé par le fait que les parties de boîtier (10, 11) sont des pièces moulées par injection.

11. Dispositif selon la revendication 2, caractérisé par le fait que les logements de palier (84) sont conformés de telle sorte que les paliers (41) soient tenus essentiellement sans jeu dans les logements de palier (84) lorsque le boîtier est fermé.

12. Dispositif selon la revendication 2, caractérisé par le fait que les logements de palier (84) sont aménagés dans l'une des parties de boîtier (10, 11), de telle sorte qu'ils déterminent la position dans l'espace du palier (41, 42, 43, 44) tandis que les dispositifs de fixation (36) dans l'autre partie de boîtier (10, 11) sont aménagés de telle sorte que la position dans l'espace par rapport au palier (41) puisse être modifiée à l'intérieur de certaines limites.

13. Dispositif selon la revendication 1 ou 2, caractérisé par le fait que les évidements (36) ou logements de palier (84) sont pourvus de moyens élastiques (96, 97) qui agissent sur les rouleaux-supports (13, 13'; 14, 14') ou sur les paliers (41) de telle manière que les rouleaux-supports (13, 13'; 14, 14') ou les paliers (41) soient tenus sans jeu dans le boîtier (3).

14. Dispositif selon la revendication 1, caractérisé par le fait que les parties de boîtier (10, 11) et les évidements (36) sont conformés de manière telle que les rouleaux-supports (13, 13'; 14, 14') soient parfaitement positionnés et immobilisés les uns par rapport aux autres par une partie de boîtier (10).

15. Dispositif selon la revendication 1, caractérisé par le fait que le rouleau-support (13, 13'; 14, 14') traverse le boîtier (3) et fait saillie hors dudit boîtier (3) avec ses deux extrémités (13, 13'; 14,14').

16. Dispositif selon la revendication 1, caractérisé par le fait que le rouleau-support (13) est formé de plusieurs tronçons d'arbre (13, 46, 13').

17. Dispositif selon la revendication 1, caractérisé par le fait que le rouleau-support (13, 13'; 14, 14') est monobloc.

18. Dispositif selon la revendication 5, caractérisé par le fait que chaque rouleau-support (13, 13'; 14, 14') est supporté par deux paliers (41, 42 ,43, 44) entre lesquels le mécanisme de transmission (25) agit sur le rouleau-support (13, 13' 14, 14').

19. Dispositif selon la revendication 5, caractérisé par le fait que le mécanisme d'entraînement (25) est sans glissement.

20. Dispositif selon la revendication 5, caractérisé par le fait que le mécanisme de transmission (25) comprend au moins un moyen de transmission de force agissant par adhérence.

21. Dispositif selon la revendication 5, caractérisé par le fait que le mécanisme de transmission (25) comporte un mécanisme à pignons coniques (31, 32, 58) qui agit entre un arbre moteur et un arbre primaire (29) et permet un changement de sens de rotation.

22. Dispositif selon la revendication 21, caractérisé par le fait que la transmission de force de l'arbre primaire (29) au premier rouleau-support (13, 13') a lieu par l'intermédiaire d'une courroie (50) ou d'une chaîne.

23. Dispositif selon la revendication 21, caractérisé par le fait que la transmission du premier rouleau-support (13, 13') au second rouleau-support (14, 14') a lieu par l'intermédiaire d'une courroie (57) ou d'une chaîne.

24. Dispositif selon la revendication 1, caractérisé par le fait que les moyens d'assemblage pour relier l'une à l'autre les parties de boîtier (10, 11) sont des éléments de fixation par obstacle.

25. Dispositif selon la revendication 1, caractérisé par le fait que les moyens d'assemblage pour relier l'une à l'autre les parties de boîtier (10, 11) sont des moyens d'encliquetage.

26. Dispositif selon la revendication 1, caractérisé par le fait que les parties de boîtier (10, 11) sont reliées entre elles par matière.

27. Dispositif selon la revendication 1, caractérisé par le fait qu'il est prévu un moyen de support (15) sur lequel des capteurs pour la surveillance du fil en marche peuvent être fixés.

28. Dispositif selon la revendication 27, caractérisé par le fait que les capteurs sont connectés par l'intermédiaire de lignes électriques (69, 70) à un dispositif de liaison qui est prévu au niveau du dispositif de fixation (6) et est agencé pour assurer la liaison avec un moyen de connexion placé sur le bâti de machine portant le dispositif (1).

29. Dispositif selon la revendication 28, caractérisé par le fait que les lignes (69, 70) sont des bandes de métal insérées dans la partie de boîtier (10) qui, au niveau du joint de séparation (8), présentent des languettes de contact (76, 77) pour assurer le contact avec des bandes de métal prévues sur l'autre partie de boîtier (11).

30. Dispositif selon la revendication 28, caractérisé par le fait que les lignes (69, 70) et les parties de boîtier (10, 11) sont conformées de manière telle que la liaison électrique avec les capteurs puisse être réalisée sans soudure.

31. Dispositif selon la revendication 1, caractérisé par le fait qu'un moyen de retenue (19) est associé aux rouleaux-supports (13, 13'; 14, 14'), lequel moyen limite la liberté de déplacement de la bobine dans la direction axiale des rouleaux-supports (13, 13'; 14, 14') et peut être réglé depuis la face frontale des rouleaux-supports (13, 13'; 14, 14').
